# EUROPÄISCHE PATENTSCHRIFT

(11) **EP 0 995 554 B1**
(45) Veröffentlichungstag und Bekanntmachung des Hinweises auf die Patenterteilung: **21.04.2004**
(21) Anmeldenummer: 99117867.4
(22) Anmeldetag: 10.09.1999
(51) Int. Cl.: B25G 3/04, B25G 3/12

(54) **Vorrichtung zur Befestigung eines Bodenbearbeitungsgerätes, insbesondere Besen-, Schrubber-, Feuchtwischkörpers oder dergleichen**
Fixing device for a soil working implement, particularly broom, scrubber, wiper or the like
Dispositif de fixation pour un appareil de traitement du sol, en particulier balai, brosse dure, serpillière ou analogue

(30) Priorität: 22.10.1998 DE 29818801 U
(43) Veröffentlichungstag der Anmeldung: 26.04.2000
(73) Patentinhaber: Weynhoven, Heinrich, 47652 Weeze (DE); Peters, Heinrich Josef, 47623 Kevelaer (DE)
(72) Erfinder: Weynhoven, Heinrich, 47652 Weeze (DE); Peters, Heinrich Josef, 47623 Kevelaer (DE)
(74) Vertreter: Stark, Walter, Dr.-Ing.

(56) Entgegenhaltungen:
- EP-A- 0 536 509
- DE-A- 2 523 070
- DE-U- 7 734 201
- FR-A- 2 238 565

## Beschreibung

Die Erfindung betrifft eine Vorrichtung zur Befestigung eines Bodenbearbeitungsgerätes, insbesondere Besen-, Schrubber-, Feuchtwischkörpers oder dergleichen an einem Stiel bestehend aus zumindest zwei in Ausnehmungen des Bodenbearbeitungsgerätes einführbaren Befestigungselementen, die an dem dem Bodenbearbeitungsgerät zugewandten Ende der Vorrichtung angeordnet sind sowie aus zumindest einem in einer weiteren Ausnehmung(en) des Bodenbearbeitungsgerätes einführbaren und mittels einer Spanneinrichtung spannbaren, federnd ausgebildeten Klemmelement, wobei das(die) Klemmelement(e) in einer Achse parallel zur Längsachse des Bodenbearbeitungsgerätes schwenkbar ist(sind), wobei die Spanneinrichtung zum Spannen bzw. zum Entspannen des (der) Klemmelementes(Klemmelemente) in der(den) weiteren Ausnehmung(en) des Bodenbearbeitungsgerätes in Längsrichtung des Stiels verschieblich ist, dass die die dem Bodenbearbeitungsgerät abgewandten Enden der Klemmelemente spannende Spanneinrichtung als eine die Vorrichtung zumindest teilweise umfassende Ummantelung, insbesondere Hülse ausgebildet ist, dass die Befestigungselemente als zumindest bereichsweise parallel zur Längsachse des Bodenbearbeitungsgerätes verlaufende Haltestäbe ausgebildet sind, dass die Klemmelemente als federnde Drähte ausgebildet sind, wobei jeder federnde Draht zumindest mit einer Wicklung um die parallel zur Längsachse des Bodenbearbeitungsgerätes verlaufenden Bereiche der Haltestäbe geführt ist.

Eine solche Vorrichtung ist aus der DE 77 34 201 U1 bekannt. Bei anderen Vorrichtungen ist an den dem Bodenbearbeitungsgerät abgewandten Enden der federnden Drähte eine Spanneinrichtung mit einem länglichen Verriegelungsstift vorgesehen, der im verriegelten Zustand hinter die Befestigungselemente greift. Bei der Montage des Bodenbearbeitungsgerätes an dem betreffenden Stiel werden die Befestigungselemente in die Ausnehmungen sowie die federnden Drähte in die weiteren Ausnehmungen des Bodenbearbeitungsgerätes geführt. Sodann wird die Spanneinrichtung mit dem Verriegelungsstift in Richtung des Stieles gedrückt, wobei die Ausrichtung des Verriegelungsstiftes parallel zur Längsachse des Stiels ist. Durch diese.Ausrichtung kann der Verriegelungsstift durch die parallel und im Abstand zueinander geführten Befestigungselemente hindurch geführt und im Anschluss daran um 90° verdreht werden. Durch das rückseitige Verdrehen des Verriegelungsstiftes bleiben die federnden Drähte im gespannten Zustand, so dass das Bodenbearbeitungsgerät an dem Stiel sicher befestigt ist. Zum Lösen wird die Spanneinrichtung ein wenig in Richtung des Stieles gedrückt, und der Verriegelungsstift um 90° gedreht, so dass die federnden Drähte entspannt werden.

Damit der Bodenbearbeitungskörper sicher am Stiel fixiert ist, müssen die federnden Drähte eine ausreichende Federstärke aufweisen. Es liegt auf der Hand, dass daher sowohl die Montage als auch die Demontage eines Bodenbearbeitungsgerätes am Stiel einen hohen Kraftaufwand erfordert, zumal der Hebelarm aufgrund des geringen Abstandes zwischen Drehachse der Klemmelemente und des Verriegelungsstiftes recht kurz ist. Darüber hinaus müssen die federnden Drähte vor der Montage jedes Mal fixiert werden, damit diese mit den feststehenden Befestigungselementen fluchten.

Aufgabe der Erfindung ist es, eine Vorrichtung anzugeben, die die vorgenannten Nachteile vermeidet und die die Montage als auch Demontage des Bodenbearbeitungsgerätes an einem Stiel erheblich erleichtert wird.

Diese Aufgabe wird dadurch gelöst, dass die federnden Drähte an den dem Stiel zugewandten Enden ein Schiebelement aufweisen, das in einer Ausnehmung der Ummantelung verschiebbar gelagert ist. Im ungespannten Zustand der federnden Drähte tritt das Schiebelement aus der Ausnehmung der Ummantelung heraus. Durch Ziehen der Spanneinrichtung in Richtung des Stielendes bei gleichzeitigem Druck auf das Schiebelement können die Klemmelemente noch einfacher gespannt werden. Diese Ausbildung hat zunächst den Vorzug, dass die Klemmelemente im ungespannten Zustand fixiert sind, so dass die dem Bodenbearbeitungsgerät zugewandten Enden der Klemmelemente mit den Enden der Befestigungselemente fluchten. Insofern wird das Einführen der erfindungsgemäßen Vorrichtung in die verschiedenen Ausnehmungen im Bodenbearbeitungsgerät vereinfacht.

Darüber hinaus wird das Spannen erheblich erleichtert, da die Spanneinrichtung in Längsrichtung verschiebbar und leichter betätigbar ist. So kann der Benutzer beispielsweise das Ende des Stieles auf einem Boden aufsetzen und die Spanneinrichtung mit beiden Händen in Richtung des Stielendes verschieben.

Die Befestigungselemente sind als zumindest bereichsweise parallel zur Längsachse des Bodenbearbeitungsgerätes verlaufende Haltestäbe ausgebildet. Dabei bietet sich an, dass die Haltestäbe endseitig hinreichend voneinander beabstandet sind, damit das Bodenbearbeitungsgerät ausreichend am Stiel mittels der Vorrichtung fixiert ist.

Die Klemmelemente sind als federnde Drähte ausgebildet sein, wobei jeder federnde Draht zumindest mit einer Wicklung um die parallel zur Längsachse des Bodenbearbeitungsgerätes verlaufenden Bereiche der Haltestäbe geführt ist. Hierdurch ist zum einen gewährleistet, dass eine Drehachse für die als federnden Drähte ausgebildeten Klemmelemente geschaffen ist und zum anderen aber die Klemmelemente hinreichend geführt sind.

Vorzugsweise sind zumindest zwei Klemmelemente vorgesehen, die in die weiteren Ausnehmungen eingreifen, da so eine besonders gute Fixierung des Bodenbearbeitungsgerätes am Stiel gewährleistet ist.

Dabei kann die die dem Bodenbearbeitungsgerät abgewandten Enden der Klemmelemente spannende Spanneinrichtung als eine die Vorrichtung vollständig umfassende Ummantelung ausgebildet sein. Hierdurch ist gewährleistet, dass die Spanneinrichtung bei Betätigen immer in einem vorgegebenen Abstand zum Stiel bewegt und beim Verschieben sicher geführt wird.

Im Bereich der Spanneinrichtung können die Haltestäbe parallel zur Längsrichtung des Stiels und im Abstand zueinander verlaufen.

Damit das Schiebelement zum Spannen in Richtung der Mitte der Vorrichtung bewegt werden kann, kann der Abstand zwischen den Haltestäben im Bereich der Spanneinrichtung zumindest etwas größer als die Breite des Schiebelementes sein.

Um ein möglichst reibungsfreies Spannen bzw. Entspannen sicherzustellen, kann das Schiebelement eine gekrümmt ausgebildete Gleitfläche zum Gleiten in der Spanneinrichtung aufweisen.

Zur Fixierung des Schiebelementes im gespannten Zustand der federnden Drähte in der Ummantelung kann das Schiebelement eine Rastnase aufweisen. Sobald das Schiebelement eine bestimmte Stellung einnimmt, rastet dieses mit der Rastnase an einem Vorsprung ein, so dass ein Entspannen der Spanneinrichtung verhindert wird.

. Zweckmäßigerweise kann das Schiebelement Aussparungen zum Einführen der Enden der federnden Drähte aufweisen. Dabei können die in das. Schiebelement eingeführten Enden der federnden Drähte umgebogen sein und mittels eines im wesentlichen quer zu den federnden Drähten angeordneten Stiftes fixiert sein. Dies ermöglicht eine leichte Montage bzw. spätere Demontage der erfindungsgemäßen Vorrichtung.

Um ein zu weites Verschieben der Spanneinrichtung in Längsrichtung des Stieles zu verhindern, kann in der Ummantelung ein Anschlag vorgesehen sein.

Zur Befestigung der Haltestäbe der erfindungsgemäßen Vor-. richtung in dem Stiel kann ein im wesentlichen zylinderförmig geformter Körper vorgesehen sein. Dieser wird mit den Haltestäben in ein Ende des.Stiels geschoben.

Hierzu kann der Körper Längsnuten aufweisen, in die die Haltestäbe eingelagert sind.

Bei einer besonders bevorzugten Ausführungsform der Erfindung ist die Tiefe der Längsnuten geringfügig geringer als der Durchmesser der Haltestäbe. Hierdurch wird erreicht, dass der Stiel lediglich im Bereich der Haltestäbe geringfügig aufgeweitet wird, so dass eine sichere Fixierung der erfindungsgemäßen Vorrichtung an dem Stiel gewährleistet ist und so beispielsweise ein Verdrehen verhindert wird.

Damit der Körper nicht zu weit in den Stiel hineingedrückt werden kann, kann der Körper an dem dem Bodenbearbeitungsgerät zugewandten Ende zumindest bereichsweise einen Vorsprung aufweisen.

Zur Vereinfachung der Konstruktion können die Haltestäbe mit den dem Bodenbearbeitungsgerät abgewandten Enden zu einem Bügel miteinander verbunden sein, und der Körper kann auf der dem Bodenbearbeitungsgerät abgewandten Stirnfläche eine entsprechende Ausnehmung aufweisen.

Damit der Körper einfacher in den Stiel einführbar ist, kann das dem Bodenbearbeitungsgerät abgewandte Ende des Körpers zumindest eine Phase, vorzugsweise umlaufend, aufweisen.

Im folgenden wird ein in den Zeichnungen dargestelltes Ausführungsbeispiel der Erfindung erläutert. Es zeigen:
- Fig. 1: eine Draufsicht auf eine erfindungsgemäße Vorrichtung mit einem Stiel ohne ein Bodenbearbeitungsgerät,
- Fig. 2: einen Schnitt durch den Gegenstand nach Fig. 1,
- Fig. 3: einen Schnitt in Richtung III-III durch den Gegenstand nach Fig. 2,
- Fig. 4: einen Längsschnitt durch den Gegenstand nach Fig. 1 um 90° gedreht mit einem auf die Vorrichtung aufgesteckten Bodenbearbeitungsgerät im ungespannten Zustand,
- Fig. 5: den Gegenstand nach Fig. 4 im halbgespannten Zustand,
- Fig. 6: den Gegenstand gemäß Fig. 4 im gespannten Zustand,
- Fig. 7: einen Schnitt in Richtung VII-VII durch den Gegenstand nach Fig. 4,
- Fig. 8: eine Seitenansicht auf einen Körper,
- Fig. 9: den Körper nach Fig. 8 um 90° gedreht und
- Fig. 10: einen Schnitt in Richtung X-X durch den Gegenstand nach Fig. 8.

Für gleiche oder gleichartige Teile werden in sämtlichen Zeichnungen die gleichen Bezugszeichen verwendet.

Fig. 1 zeigt eine Vorrichtung zur Befestigung eines Bodenbearbeitungsgerätes 1 wie z. B. Besen-, Schrubberkörper, Abziehvorrichtung oder dergleichen, das u.a. in Fig. 4 dargestellt ist. Die Vorrichtung befindet sich an einem Ende eines Stieles 2. Auf der dem Stiel 2 abgewandten Seite weist die Vorrichtung zwei als Haltestäbe ausgebildete Befestigungselemente 3 auf, wobei jedes Befestigungselement 3 einen parallelen Bereich zur Längsachse des Bodenbearbeitungsgerätes 1 hat. Die Enden der Befestigungselemente 3 sind in Richtung des Bodenbearbeitungsgerätes 1 abgewinkelt. In dem Bereich einer Spanneinrichtung 4 sind die Befestigungselemente 3 parallel und im Abstand zueinander angeordnet. Endseitig sind die Befestigungselemente 3 in dem Stiel 2 miteinander verbunden und werden durch einen Körper 5 in dem Ende des Stieles 2 gehalten.

Zur Fixierung des Bodenbearbeitungsgerätes 1 an den Befestigungselementen 3 sind als federnde Drähte ausgebildete Klemmelemente 6 vorgesehen, deren Enden 7 abgewinkelt sind. Die Klemmelemente 6 sind zumindest mit je einer Wicklung 8 um die parallel zur Längsachse des Bodenbearbeitungsgerätes 1 verlaufenden Bereiche der Befestigungselemente 3 geführt. Hierdurch sind die Klemmelemente 6 drehbar gelagert, so dass diese je nach Stellung der Spanneinrichtung 4 in ihrer Position veränderbar sind.

Die Spanneinrichtung 4 kann zum sicheren Ergreifen eine strukturierte Oberfläche 9 aufweisen.

Wie aus Fig. 2 ersichtlich, führen die dem Bodenbearbeitungsgerät 1 entgegengesetzten Enden 10 der Klemmelemente 6 in ein Schiebelement 11. Dieses Schiebelemente 11 ist im gespannten Zustand der Klemmelemente 6 zwischen den Befestigungselementen 3 angeordnet. Insofern muss der Abstand zwischen den beiden Befestigungselementen 3 im Bereich des Schiebelementes 11 größer als die Breite des Schiebelementes 11 sein.

Der in den Stiel 2 eingeführte Körper 5, wie aus Fig. 3 hervorgeht, weist Längsnuten 12 auf, wobei in zwei gegenüberliegenden Längsnuten 12 die als Haltestäbe ausgebildeten Befestigungselemente 3 eingelagert sind. Da der Durchmesser der Befestigungselemente 3 größer als die Tiefe der Längsnuten 12 ist, weist der Körper 5 im Bereich der Befestigungselemente 3 Erhebungen auf. An diesen Erhebungen wird der Stiel 2 aufgeweitet, so dass die Vorrichtung sicher auf dem Stiel 2 gehalten wird. Um den Stiel 2 herum ist die als Ummantelung ausgebildete Spanneinrichtung 4 dargestellt.

In Fig. 4 befindet sich das Bodenbearbeitungsgerät 1 im ungespannten Zustand an dem Stiel 2. Die Klemmelemente 6 sind dabei in Ausnehmungen 13 des Bodenbearbeitungsgerätes 1 eingeführt. Das abgewinkelte Ende 7 eines jeden Klemmelementes 6 befindet sich in diesem Zustand noch in der Ausnehmung 13, so dass das Bodenbearbeitungsgerät i jederzeit wieder abnehmbar ist. An den Enden 10 der Klemmelemente 6 ist das Schiebelement 11 angeordnet. Damit das Schiebelement sicher an den Enden 10 gehalten ist, sind die Enden 10 umgebogen und mittels eines Stiftes 14 an dem Schiebelement 11 befestigt.

Das Schiebelement 11 weist eine Gleitfläche 15 auf, so dass das Schiebelement 11 leicht in einer Ausnehmung 16 der Spanneinrichtung 4 bewegbar ist. Ferner ist an dem Schiebelement 11 eine Rastnase 17 vorgesehen, um ein Einrasten des Schiebelementes 11 im gespannten Zustand zu ermöglichen.

Damit die als Ummantelung ausgebildete Spanneinrichtung 4 nicht beliebig weit in Richtung des Endes des Stiels 2 verschiebbar ist, ist ein Anschlag 18 vorgesehen.

Fig. 5 zeigt die Stellung der Klemmelemente 6 im halbgespannten Zustand. Deutlich erkennbar ist, dass die Klemmelemente 6 mit den Enden 7 die Ränder der Ausnehmung 13 in dem Bodenbearbeitungsgerät 1 hinterfassen, so dass das Bodenbearbeitungsgerät 1 schon jetzt am Stiel 2 fixiert ist. Das Schiebelement 11 hat sich aufgrund der Bewegung der Spanneinrichtung 4 in Richtung des Pfeils 19 durch die Ausnehmung 16 mehr in die Mitte der Spanneinrichtung 4 bewegt.

Fig. 6 zeigt die Endstellung der Spanneinrichtung 4. Hierbei fasst das Schiebelement 11 mit der Rastnase 17 an einem innenseitigen Vorsprung der Spanneinrichtung 4 ein und verhindert so ein selbständiges Entspannen bei Benutzung. Das Schiebelement 11 verschwindet dabei nahezu vollständig in der Ausnehmung 16. Soll nun das Bodenbearbeitungsgerät 1 wieder vom Stiel 2 entfernt werden, so wird die Spanneinrichtung 4 in Richtung des Pfeils 20 bewegt, so dass das Schiebelement 11 wieder aus der Ausnehmung 16 heraustritt und die Enden 7 der Klemmelemente 6 nicht mehr das Bodenbearbeitungsgerät 1 hinterfassen.

In Fig. 7 ist nochmals die Halterung der als federnden Drähte ausgebildeten Klemmelemente 6 in dem Schiebelement 11 dargestellt. Die umgebogenen Enden der Klemmelemente 6 werden dabei durch den Stift 14 fixiert. Das Schiebelemente 11, das sich in der ungespannten Stellung befindet, tritt durch die Ausnehmung 16 aus der Spanneinrichtung 4 heraus. Die Befestigungselemente 3 werden in Nuten 21, die an der Innenfläche der Spanneinrichtung 4 vorgesehen sind, geführt. Die Spanneinrichtung 4 weist außenseitig die strukturierte Oberfläche 9 auf.

Fig. 8 zeigt den Körper 5, der die als Haltebügel ausgebildeten Befestigungselemente 3 am Stiel 2 fixiert. Wie deutlich zu erkennen ist, weist der Körper 5 an dem in Richtung des Bodenbearbeitungsgerätes 1 gerichteten Ende einen Vorsprung 22 auf. An dem anderen Ende ist in der Kopffläche eine Ausnehmung 23 vorgesehen, so dass die als Bügel ausgebildeten Enden der Befestigungselemente 3 vollständig in den Körper 5 eingreifen. Zum einfachen Einführen des Körpers 5 weist das dem Vorsprung 22 entgegengesetzte Ende eine Phase 24 auf.

Die in Fig. 9 dargestellten Längsnuten 12 dienen lediglich zur Materialersparnis. Daher läuft der Vorsprung 22 im Bereich dieser Längsnuten 12 ohne Unterbrechung durch.

Wie aus Fig. 10 ersichtlich, weisen die Längsnuten 12, die die Befestigungselemente 3 aufnehmen, einen Querschnitt mit einem gleichbleibenden Radius im Nutgrund auf, während die Längsnuten 12, die zur Materialersparnis eingebracht sind, einen keilförmig ausgebildeten Querschnitt haben.

## Patentansprüche

1. Vorrichtung zur Befestigung eines Bodenbearbeitungsgerätes (1), insbesondere Besen-, Schrubber-, Feuchtwischkörpers oder dergleichen, an einem Stiel (2) bestehend aus zumindest zwei in Ausnehmungen des Bodenbearbeitungsgerätes (1) einführbaren Befestigungselementen (3), die an dem dem Bodenbearbeitungsgerät (1) zugewandten Ende der Vorrichtung angeordnet sind sowie aus zumindest einem in einer weiteren Ausnehmung(en) (13) des Bodenbearbeitungsgerätes (1) einführbaren und mittels einer Spanneinrichtung (4) spannbaren, federnd ausgebildeten Klemmelement (6), wobei das(die) Klemmelement(e) (6) in einer Achse parallel zur Längsachse des Bodenbearbeitungsgerätes (1) schwenkbar ist(sind), wobei die Spanneinrichtung (4) zum Spannen bzw. zum Entspannen des (der) Klemmelementes(Klemmelemente) (6) in der(den) weiteren Ausnehmung(en) (13) des Bodenbearbeitungsgerätes (1) in Längsrichtung des Stiels (2) verschieblich ist, dass die die dem Bodenbearbeitungsgerät (1) abgewandten Enden (10) der Klemmelemente (6) spannende Spanneinrichtung (4) als eine die Vorrichtung zumindest teilweise umfassende Ummantelung, insbesondere Hülse ausgebildet ist, dass die Befestigungselemente (3) als zumindest bereichsweise parallel zur Längsachse des Bodenbearbeitungsgerätes (1) verlaufende Haltestäbe ausgebildet sind, dass die Klemmelemente (6) als federnde Drähte ausgebildet sind, wobei jeder federnde Draht zumindest mit einer Wicklung (8) um die parallel zur Längsachse des Bodenbearbeitungsgerätes (1) verlaufenden Bereiche der Haltestäbe geführt ist, **dadurch gekennzeichnet, dass** die federnden Drähte an den dem Stiel (2) zugewandten Enden (10) ein Schiebelement (11) aufweisen, das in einer Ausnehmung (16) der Ummantelung verschiebbar gelagert ist.

2. Vorrichtung nach Anspruch 1, **dadurch gekennzeichnet, dass** die als Ummantelung ausgebildete Spanneinrichtung (4) die Vorrichtung vollständig umfasst.

3. Vorrichtung nach Anspruch 1 oder 2, **dadurch gekennzeichnet, dass** die Haltestäbe im Bereich der Spanneinrichtung (4) parallel zur Längsrichtung des Stiels (2) und im Abstand zueinander verlaufen.

4. Vorrichtung nach einem der Ansprüche 1 bis 3, **dadurch gekennzeichnet, dass** der Abstand zwischen den Haltestäben im Bereich der Spanneinrichtung (4) zumindest etwas größer als die Breite des Schiebelementes (11) ist.

5. Vorrichtung nach einem der Ansprüche 1 bis 4, **dadurch gekennzeichnet, dass** das Schiebelement (11) eine gekrümmt ausgebildete Gleitfläche (15) zum Gleiten in der Spanneinrichtung (4) aufweist.

6. Vorrichtung nach einem der Ansprüche 1 bis 5, **dadurch gekennzeichnet, dass** das Schiebelement (11) eine Rastnase (17) zur Fixierung des Schiebelementes (11) im gespannten Zustand der federnden Drähte aufweist.

7. Vorrichtung nach einem der Ansprüche 1 bis 6, **dadurch gekennzeichnet, dass** das Schiebelement (11) Aussparungen zum Einführen der Enden (10) der federnden Drähte aufweist.

8. Vorrichtung nach Anspruch 7, **dadurch gekennzeichnet, dass** die in das Schiebelement (11) eingeführten Enden (10) der federnden Drähte umgebogen sind und mittels eines im wesentlichen quer zu den federnden Drähten angeordneten Stiftes (14) fixiert sind.

9. Vorrichtung nach einem der Ansprüche 1 bis 8, **dadurch gekennzeichnet, dass** in der Ummantelung ein Anschlag (18) vorgesehen ist.

10. Vorrichtung nach einem der Ansprüche 1 bis 9, **dadurch gekennzeichnet, dass** zur Befestigung der Haltestäbe in dem Stiel (2) ein im wesentlichen zylinderförmig geformter Körper (5) vorgesehen ist.

11. Vorrichtung nach Anspruch 10, **dadurch gekennzeichnet, dass** der Körper (5) Längsnuten (12) aufweist.

12. Vorrichtung nach Anspruch 11, **dadurch gekennzeichnet, dass** die Tiefe der Längsnuten (12) geringfügig geringer als der Durchmesser der Haltestäbe ist.

13. Vorrichtung nach einem der Ansprüche 10 bis 12, **dadurch gekennzeichnet, dass** der Körper (5) an dem dem Bodenbearbeitungsgerät (1) zugewandten Ende zumindest bereichsweise einen Vorsprung (22) aufweist.

14. Vorrichtung nach einem der Ansprüche 10 bis 12, **dadurch gekennzeichnet, dass** die Haltestäbe mit den dem Bodenbearbeitungsgerät (1) abgewandten Enden zu einem Bügel miteinander verbunden sind und der Körper (5) auf der dem Bodenbearbeitungsgerät (1) abgewandten Stirnfläche eine entsprechende Ausnehmung (23) aufweist.

15. Vorrichtung nach einem der Ansprüche 10 bis 14, **dadurch gekennzeichnet, dass** das dem Bodenbearbeitungsgerät (1) abgewandte Ende des Körpers (5) zumindest eine Phase (24) aufweist.

## Claims

1. Apparatus for the mounting of a ground cultivating device (1), more especially a brushing body, scrubbing body, moisture wiping body or similar, on a shank (2), said apparatus comprising at least two mounting members (3), which are introducible in recesses of the ground cultivating device (1) and are disposed at the end of the apparatus facing the ground cultivating device (1), as well as comprising at least one clamping member (6), which is configured so as to be resilient, is clampable by means of a clamping device (4) and is introducible in another recess or other recesses (13) of the ground cultivating device (1), the clamping member (clamping members) (6) being pivotable in an axis parallel to the longitudinal axis of the ground cultivating device (1), the clamping device (4) for the clamping or respectively for the releasing of the clamping member (clamping members) (6) being displaceable in the additional recess (recesses) (13) of the ground cultivating device (1) in the longitudinal direction of the shank (2); the clamping device (4), which clamps the ends (10) of the clamping members (6) remote from the ground cultivating device (1), is configured as a casing, more especially sleeve surrounding the apparatus at least partially; the mounting members (3) are configured as retaining bars, which extend at least regionally parallel to the longitudinal axis of the ground cultivating device (1); the clamping members (6) are configured as resilient wires, each resilient wire being guided at least with one winding (8) about the regions of the retaining bars, which extend parallel to the longitudinal axis of the ground cultivating device (1), **characterised in that** on the ends (10) facing the shank (2) the resilient wires have a sliding member (11), which is mounted so as to be displaceable in a recess (16) of the casing.

2. Apparatus according to claim 1, **characterised in that** the clamping device (4), which is in the form of a casing, completely surrounds the apparatus.

3. Apparatus according to claim 1 or 2, **characterised in that** the retaining bars in the region of the clamping device (4) extend parallel to the longitudinal direction of the shank (2) and at a spacing from each other.

4. Apparatus according to one of claims 1 to 3, **characterised in that** the spacing between the retaining bars in the region of the clamping device (4) is at least substantially greater than the width of the sliding member (11).

5. Apparatus according to one of claims 1 to 4, **characterised in that** the sliding member (11) has a sliding face (15), which is configured so as to be curved, for sliding in the clamping device (4).

6. Apparatus according to one of claims 1 to 5, **characterised in that** the sliding member (11) has a locking nose (17) for fixing the sliding member (11) in the clamped state of the resilient wires.

7. Apparatus according to one of claims 1 to 6, **characterised in that** the sliding member (11) has cutouts for introducing the ends (10) of the resilient wires.

8. Apparatus according to claim 7, **characterised in that** the ends (10) of the resilient wires introduced into the sliding member (11) are bent round and are fixed by means of a pin (14), which is disposed substantially transversely relative to the resilient wires.

9. Apparatus according to one of claims 1 to 8, **characterised in that** a stop member (18) is provided in the casing.

10. Apparatus according to one of daims 1 to 9, **characterised in that** a body (5), which is moulded substantially in a cylinder shape, is provided for mounting the retaining bars in the shank (2).

11. Apparatus according to claim 10, **characterised in that** the body (5) has elongate slots (12).

12. Apparatus according to claim 11, **characterised in that** the depth of the elongate slots (12) is slightly smaller than the diameter of the retaining bars.

13. Apparatus according to one of the claims 10 to 12, **characterised in that** the body (5) on the end facing the ground cultivating device (1) has at least regionally a projection (22).

14. Apparatus according to one of claims 10 to 12, **characterised in that** the retaining bars are interconnected to form a bracket with the ends remote from the ground cultivating device and the body (5) has a corresponding recess (23) on the end face remote from the ground cultivating device (1).

15. Apparatus according to one of claims 10 to 14, **characterised in that** the end of the body (5) remote from the ground cultivating device (1) has at least one phase (24).

## Revendications

1. Dispositif pour la fixation d'un appareil de traitement du sol (1), en particulier balai, brosse dure, serpillière ou analogue, à un manche (2) comprenant au moins deux éléments de fixation (3), introductibles dans des creux de l'appareil de traitement du sol (1) et disposés au niveau de l'extrémité du dispositif tournée vers l'appareil de traitement du sol (1), ainsi qu'au moins un élément de serrage (6) formé de manière fixable et élastique au moyen d'un dispositif de serrage (4) et introductible dans un/des autre(s) creux (13) de l'appareil de traitement du sol (1), l' (les) éléments) de serrage (6) étant pivotable(s) dans un axe parallèle à l'axe longitudinal de l'appareil de traitement du sol (1), le dispositif de serrage (4) pouvant être déplacé dans le sens longitudinal du manche (2), pour le serrage ou le desserrage du/des élément(s) de serrage (6) dans l'(les) autre(s) creux (13) de l'appareil de traitement du sol (1), de telle manière que le dispositif de serrage (4), qui serre les extrémités (10) opposées à l'appareil de traitement du sol (1) des éléments de serrage (6), est formé comme une gaine, en particulier comme un manchon, qui entoure au moins partiellement le dispositif, que les éléments de fixation (3) sont formés comme des tiges de maintien qui s'étendent au moins partiellement parallèlement à l'axe longitudinal de l'appareil de traitement du sol (1), que les éléments de serrage (6) sont formés comme des fils élastiques, chaque fil élastique étant mené, avec au moins un enroulement (8), autour des zones des tiges de maintien qui s'étendent parallèlement à l'axe longitudinal de l'appareil de traitement du sol (1), **caractérisé en ce que** les fils élastiques présentent, au niveau des extrémités (10) tournées vers le manche (2), un élément coulissant (11) logé de manière coulissante dans un creux (16) de la gaine.

2. Dispositif selon la revendication 1, **caractérisé en ce que** le dispositif de serrage (4) réalisé sous forme de gaine entoure complètement le dispositif.

3. Dispositif selon la revendication 1 ou 2, **caractérisé en ce que** les tiges de maintien s'étendent dans la zone du dispositif de serrage (4) parallèlement au sens longitudinal du manche (2) et à distance les unes des autres.

4. Dispositif selon l'une quelconque des revendications 1 à 3, **caractérisé en ce que** la distance entre les tiges de maintien dans la zone du dispositif de serrage (4) est au moins légèrement supérieure à la largeur de l'élément coulissant (11).

5. Dispositif selon l'une quelconque des revendications 1 à 4, **caractérisé en ce que** l'élément coulissant (11) présente une surface de glissement (15) courbe pour le glissement dans le dispositif de serrage (4).

6. Dispositif selon l'une quelconque des revendications 1 à 5, **caractérisé en ce que** l'élément coulissant (11) présente un cran d'arrêt (17) pour la fixation de l'élément coulissant (11) lorsque les fils élastiques sont tendus.

7. Dispositif selon l'une quelconque des revendications 1 à 6, **caractérisé en ce que** l'élément coulissant (11) présente des creux pour l'introduction des extrémités (10) des fils élastiques.

8. Dispositif selon la revendication 7, **caractérisé en ce que** les extrémités (10) des fils élastiques introduites dans l'élément coulissant (11) sont pliées et sont fixées au moyen d'une cheville (14) disposée essentiellement transversalement par rapport aux fils élastiques.

9. Dispositif selon l'une quelconque des revendications 1 à 8, **caractérisé en ce qu'**une butée (18) est prévue dans la gaine.

10. Dispositif selon l'une quelconque des revendications 1 à 9, **caractérisé en ce que**, pour la fixation des tiges de maintien dans le manche (2), un corps essentiellement cylindrique (5) est prévu.

11. Dispositif selon la revendication 10, **caractérisé en ce que** le corps (5) présente des rainures longitudinales (12).

12. Dispositif selon la revendication 11, **caractérisé en ce que** la profondeur des rainures longitudinales (12) est légèrement inférieure au diamètre des tiges de maintien.

13. Dispositif selon l'une quelconque des revendications 10 à 12, **caractérisé en ce que** le corps (5) présente, au niveau des extrémités tournées vers l'appareil de traitement du sol (1), au moins partiellement une partie en saillie (22).

14. Dispositif selon l'une quelconque des revendications 10 à 12, **caractérisé en ce que** les tiges de maintien, avec les extrémités opposées à l'appareil de traitement du sol (1), sont reliées ensemble pour former un étrier et **en ce que** le corps (5) présente sur la surface frontale opposée à l'appareil de traitement du sol (1) un creux correspondant (23).

15. Dispositif selon l'une quelconque des revendications 10 à 14, **caractérisé en ce que** l'extrémité du corps (5) opposée à l'appareil de traitement du sol (1) présente au moins un chanfrein (24).
